# EUROPÄISCHE PATENTSCHRIFT

(11) **EP 1 632 627 B1**
(45) Veröffentlichungstag und Bekanntmachung des Hinweises auf die Patenterteilung: **22.11.2006**
(21) Anmeldenummer: 05019145.1
(22) Anmeldetag: 02.09.2005
(51) Int. Cl.: E05B 65/20

(54) **Betätigungsvorrichtung für Türen oder Klappen an Fahrzeugen**
Actuating device for doors or flaps on vehicles
Dispositif de commande pour portes ou trappes sur véhicules

(30) Priorität: 04.09.2004 DE 102004042842
(43) Veröffentlichungstag der Anmeldung: 08.03.2006
(73) Patentinhaber: Huf Hülsbeck & Fürst GmbH & Co. KG, 42551 Velbert (DE)
(72) Erfinder: Lennhoff, Ralf, 58093 Hagen (DE)
(74) Vertreter: Mentzel, Norbert

(56) Entgegenhaltungen:
- EP-A- 1 026 351
- EP-A- 1 277 900
- DE-A1- 3 030 519

## Beschreibung

Die Erfindung richtet sich auf eine Betätigungsvorrichtung der im Oberbegriff des Anspruches 1 angegebenen Art. Ein sogenannter "Turm" kann einen Schließzylinder aufweisen oder nur als Styling-Attrappe ausgebildet sein. Dieser Turm wird normalerweise erst nach Befestigung des Trägers im Türinneren von der Außenseite der Tür aus in den Träger eingesteckt bzw. aus dem Träger herausgezogen. Um die Einstecklage des Turms im Träger zu sichern, dient eine Verriegelungseinrichtung. Außerdem ist ein Betätiger vorgesehen, der nur befugten Personen zugänglich ist, um die Verriegelungseinrichtung zwischen zwei Endstellungen zu verstellen. Es gibt eine Freigabestellung, wo das Einstecken und Herausziehen des Turms aus dem Träger möglich sind, und eine Sperrstellung, wo der eingesteckte Turm, wie gesagt, im Turm fixiert ist.

Bei den bekannten Vorrichtungen dieser Art ist die Verriegelungseinrichtung Bestandteil des Trägers. Man verwendet dazu z.B. einen U-förmigen Schieber (EP 1 026 351 A1), der mit seinen U-Schenkeln in seitlichen Führungsschienen des Trägers verschieblich ist. Am die beiden U-Schenkel verbindenden Steg ist eine Gewindeaufnahme für eine als Betätiger dienende Stellschraube vorgesehen, die mit ihrem Schraubenkopf ins Bügelinnere weist, während das zur Betätigung der Schraube dienende Betätigungsende seitlich aus dem Träger herausragt. Dieses Betätigungsende der Stellschraube ist durch eine seitliche Öffnung im Falzbereich der Tür zugänglich. Beim Betätigen der Stellschraube stößt der Schraubenkopf an eine Seitenwand des in einer Öffnung des Trägers eingesteckten Turms und bewegt beim Verschrauben den U-förmigen Schieber in Richtung des Türfalzes. Am stegseitigen Ende der beiden U-Schenkel sitzen Nasen, die bei diesem Verschrauben in entsprechende Aussparungen des Turms eingreifen. Dadurch wird der Turm im Träger fixiert.

Der Erfindung liegt die Aufgabe zugrunde, eine neue Betätigungsvorrichtung des im Oberbegriff des Anspruches 1 genannten Art zu entwickeln, der eine besonders wirksame Fixierung der Einstecklage des Turms im Träger gewährleistet. Dies wird erfindungsgemäß durch die im Kennzeichen des Anspruches 1 angeführten Maßnahmen erreicht, denen folgende besondere Bedeutung zukommt.

Bei der Erfindung ist die Verriegelungseinrichtung als ein Spreizhebel ausgebildet, der am Turm schwenkbar gelagert ist. Die Besonderheit der Erfindung besteht folglich darin, die Verriegelungseinrichtung baueinheitlich mit dem Turm zu verbinden. Es liegt also eine Einsteck-Baueinheit aus dem Turm und dem Spreizhebel vor. Der Spreizhebel weist ein Stellende und ein Sperrende auf. Ein Betätiger wirkt auf das Stellende des Spreizhebels ein. Die Sperrstellung des Spreizhebels ergibt sich dadurch, dass sein Sperrende vom Turm weggespreizt wird, bis es eine Sperrschulter im Träger hintergreift. In der Freigabestellung dagegen ist das Sperrende vom Spreizhebel an den Turm herangeschwenkt, wodurch die Einsteck-Baueinheit aus dem Träger herausgezogen oder in den Träger hineingesteckt werden kann.

Weitere Maßnahmen und Vorteile der Erfindung ergeben sich aus den weiteren Ansprüchen, der nachfolgenden Beschreibung und den Zeichnungen. In den Zeichnungen ist die Erfindung in einem Ausführungsbeispiel dargestellt. Es zeigen:
- Fig. 1: eine teilweise längsgeschnittene Seitenansicht eines Teilstücks der erfindungsgemäßen Betätigungsvorrichtung, wobei der Schnittverlauf durch die strichpunktierte Schnittlinie I - I von Fig. 2 zu entnehmen ist,
- Fig. 2: einen Querschnitt durch das hintere Ende der Betätigungsvorrichtung von Fig. 1 in Blickrichtung der dortigen Schnittlinie II - II, wenn sich die Verriegelungseinrichtung in ihrer Freigabestellung befindet, und
- Fig. 3: den gleichen Querschnitt wie in Fig. 2, wenn eine Sperrstellung der Verriegelungseinrichtung vorliegt.

In den Zeichnungen soll die Betätigungsvorrichtung in einer Tür 10 eingebaut sein, von der in Fig. 1 lediglich ein Bruchstück einer Türaußenverkleidung 16 zu erkennen ist. Im Türinneren 12 befindet sich ein nicht näher gezeigtes Schloss, das von der Türaußenseite 11 aus normalerweise auf zwei Wegen betätigbar ist.

Die eine Betätigung erfolgt über eine nur im Bruchstück dargestellte Handhabe 13, die in einer nicht näher gezeigten Weise in einem Träger 30 gelagert ist. Zur Betätigung des Schlosses muss die Handhabe 13 im Sinne des Bewegungspfeils 14 von Fig. 1 bewegt werden. Dazu besitzt die Handhabe 13 einen Ausleger 15, der eine Öffnung 31 im Träger 30 und der Türaußenverkleidung 16 durchsetzt. Dort greift der Anleger 15 an einem nicht näher gezeigten Übertragungsglied an, welches die Betätigung 14 auf das Schloss überträgt. Ist das Schloss entsichert, so wird durch die Bewegung 14 das Schloss geöffnet.

Die andere Betätigungsmöglichkeit kann über einen drehbaren Schließzylinder 25 erfolgen, der in einem Turm 20 integriert ist. Der Schließzylinder 25 besteht in üblicher Weise aus einem drehbar in einem Zylindergehäuse 27 aufgenommenen Zylinderkern 26, der einen Schlüsselkanal 28 zur Aufnahme eines nicht näher gezeigten Schlüssels besitzt. Der im Besitz der befugten Person befindliche Schlüssel gibt Zuhaltungen zwischen Zylinderkern 26 und Zylindergehäuse 27 frei, wenn er in den Schlüsselkanal 28 eingesteckt ist. Dann lässt sich der Zylinderkern 26 aus seiner Ruhelage in eine Arbeitslage verdrehen, wodurch eine am Innenende aus dem Zylindergehäuse 27 herausragende Welle 29 mitgenommen wird und dadurch auf das Schloss einwirkt.

Normalerweise wird durch Schlüsseldrehung des Schließzylinders 25 das Schloss zwischen zwei Positionen umgesteuert. In einer "Sicherungslage" ist eine Betätigung der Handhabe 13 unwirksam und das Schloss bleibt geschlossen. Wird der Schließzylinder 25 durch Schlüsseldrehung dagegen in eine "Endsicherurigslage" überführt, so gibt durch Drehung der Ausgangswelle 29 der Schließzylinder 25 das Schloss frei. Wird dann die Handhabe 13 betätigt, so öffnet sich das Schloss. Der Schließzylinder 25 kann aber auch unmittelbar auf das Schloss einwirken, ohne dass es dazu der Betätigung einer Handhabe 13 bedarf, um das Schloss zu öffnen bzw. zu schließen.

Ein Turm 20 mit dem beschriebenen Schließzylinder 25 befindet sich normalerweise nur an der Tür 10 der Fahrerseite. An den übrigen Türen, insbesondere an den Türen der Rücksitze, werden Türme 20 ohne solche Schließzylinder 25 verwendet. Dort hat dann der Turm 20 nur die Funktion einer Styling-Attrappe, welche die Türaußenseite 1 neben der Handhabe 13 attraktiv abschließen soll. Die Erfindung richtet sich also auch auf solche Türme 20 ohne Schließzylinder 25. Ebenso erfasst die Erfindung auch Vorrichtungen, bei denen eine Handhabe 13 fehlt.

In Fig. 1 ist ein Teilstück der Türaußenverkleidung 16 und ein Stück des seitlichen Türfalzes 17 gezeigt, hinter denen der Träger 20 im Türinneren 12 befestigt ist. Sowohl die Handhabe 13 als auch der Turm 20 werden in der Regel nachträglich, nach der Montage des Trägers 30 mit diesem verbunden. Das geschieht regelmäßig von der Türaußenseite 11 aus. Die Montage des Turms 20 erfolgt durch eine Einsteckbewegung 21 von der Türaußenseite 11 aus. Dazu besitzt der Träger 30 eine weitere Öffnung 32, die den Turm 20 formschlüssig aufnimmt: Für das Einstecken 21 sind natürlich auch in der Türaußenverkleidung 16 entsprechende Ausschnitte vorgesehen. Im Einsteckfall deckt eine kopfartig verbreiterte Kappe 23 die Öffnungen in der Türaußenverkleidung 16 ab.

Ist ein solcher Turm 21 in der Tür 11 eingesteckt, so kommt es darauf an, ihn in der aus Fig. 1 und 2 gezeigten Einstecklage zu fixieren. Dazu dient eine besondere Verriegelungseinrichtung 40, die Bestandteil des Turms 20 ist. Wegen dieser baueinheitlichen Verbindung zwischen dem Turm 20 und der Verriegelungseinrichtung 40 soll dieses kombinierte Gebilde "Einsteck-Baueinheit" bezeichnet werden, die anhand der Fig. 3 näher erläutert werden soll.

Die Verriegelungseinrichtung 40 besitzt mindestens einen Spreizhebel 41.1, der bei 42.1 schwenkbar gelagert ist. Im vorliegenden Fall sind ein Paar solcher Sperrhebel 41.1, 41.2 vorgesehen, die voneinander getrennte Lagerstellen 41.1, 41.2 aufweisen, aber zueinander spiegelbildlich gleich ausgebildet und auch spiegelbildlich betätigbar sind. Aus diesem Grunde genügt es, wenn der Aufbau und die Wirkungsweise nur des einen Speicherhebels 41.1 beschrieben wird, weil dies dann sinngemäß auch für den anderen 41.2 gilt.

Der Spreizhebel 41.1 steht unter der Wirkung einer nicht näher gezeigten Feder, welche eine Rückstellkraft 43 erzeugt. Diese Kraft 43 ist bestrebt, ein Sperrende 44 an das Gehäuse des Turms 20 heranzuklappen. Dazu besitzt der Turm 20 eine seitliche Aussparung 24, in die das Sperrende 44 eintauchen kann. Dies ist in Fig. 1 und 2 gezeigt. Die beiden Spreizhebel 41.1, 41.2 sind gegeneinander geklappt und nehmen die durch eine Hilfslinie 40.1 ersichtliche Stellung ein. Die Spreizhebel 41.1, 41.2 überragen nicht das Querschnittsprofil des Turms 20, weshalb die Einsteck-Baueinheit aus dem Turm 20 und dem Spreizhebel-Paar in die Öffnung 32 des Trägers problemlos im Sinne des bereits beschriebenen Pfeils 21 eingesteckt oder im Sinne des aus Fig. 1 ersichtlichen Gegenpfeils 22 herausgezogen werden kann. Die Verriegelungseinrichtung 40 ist dann unwirksam. Die vorbeschriebene Stellung 40.1 erweist sich somit als "Freigabestellung" der Verriegelungseinrichtung 40.

Zur Verstellung der Verriegelungseinrichtung 40 ist aber der bereits erwähnte Betätiger 50 vorgesehen. Dieser besteht im vorliegenden Fall aus einer Schraube 51, die mit ihrem Außengewinde im Innengewinde einer Mutter 52 verschraubbar aufgenommen ist. In diesem Ausführungsbeispiel ist der Betätiger 50 Bestandteil des Trägers 30, weil die Mutter 52 ortsfest am Ende des Trägers 30 sitzt. Es wäre aber auch möglich, die Mutter 52 ortsfest am Turm 20 anzubringen, wodurch dann auch der Betätiger 50 ein Bestandteil der Einsteck-Baueinheit wird. Dann sind nicht nur die Verriegelungseinrichtung 40, sondern auch ihr Betätiger 50 baueinheitlich mit dem Turm 20 verbunden.

Die Betätigungsschraube 51 führt mit ihren beiden, voneinander wegweisenden Stirnenden 53, 54 unterschiedliche Funktionen aus. Das erste Stirnende 53 ist, wie aus Fig. 1 zu erkennen ist, mit einem Loch 18 des Türfalzes 17 ausgerichtet. Durch das Loch 18 kann ein geeignetes Drehwerkzeug eingeführt werden, das an Drehmitnahmen 55 dieses Schraubenendes 53 ankuppelbar ist, um die Betätigungsschraube 51 im Mutterngewinde 52 einzuschrauben bzw. herauszuschrauben.

In Fig. 1 und 2 ist die Betätigungsschraube 51 herausgeschraubt und nimmt eine ausreichend große Abstandslage zum Turm 20 ein. Dann liegt die geschilderte "Freigabestellung" 40.1 der Verriegelungseinrichtung 40 vor. Diese "unwirksame Position" des Betätigers 50 ist in Fig. 1 und 2 durch die Hilfslinie 50.1 veranschaulicht.

Wird die Betätigungsschraube 51 durch das genannte Drehwerkzeug eingeschraubt, dann stößt sie mit ihrem inneren Stirnende 54 gegen die Stellenden 45 der beiden Spreizhebel 41.1, 41.2. Dazu ist dieses innere Arbeitsende 54 der Stellschraube 51 zweckmäßigerweise kopfartig verbreitert. Im vorliegenden Fall sind die Spreizhebel 41.1, 41.2 zweiarmig 46, 47 ausgebildet, die beidseitig der jeweiligen Lagerstelle 41.1, 41.2 liegen und einen Winkel 48 zwischen sich einschließen. Beim Einschrauben der Betätigungsschraube 51 werden die Stellenden 45 der beiden Hebel 41.1, 41.2 gegen die in Fig. 1 strichpunktiert verdeutlichte Turmachse 49 gedrückt. Dadurch werden die gegenüberliegenden Arme 46 vom Turm 20 weggespreizt und fahren in seitliche Sperrausnehmungen 34 des Trägers 30 ein. In Fig. 3 nehmen die beiden Sperrenden 44 die durch die Hilfslinie 40.2 verdeutlichte Spreizstellung ein. Die Sperrausnehmungen 34 sind von Stegen des Trägers 30 überdeckt, die Sperrschultern gegenüber den Sperrenden 44 erzeugen. Wegen dieser Sperrschultern ist eine Herausziehbewegung der Einsteck-Baueinheit im Sinne des Pfeils 22 von Fig. 1 nicht möglich ist. Diese Spreizstellung 40.2 erweist sich somit als "Sperrstellung" der Verriegelungseinrichtung 40.

In der Sperrstellung 40.2 nimmt die Betätigungsschraube 51 die durch die Hilfslinie 50.2 in Fig. 3 veranschaulichte Einschraublage ein. Dann befindet sich der Betätiger 50 in seiner "wirksamen Position" bezüglich der Verriegelungseinrichtung 40.

Im vorliegenden Ausführungsbeispiel ist der Spreizhebel 41.1 bzw. das Spreizhebel-Paar 41.1, 41.2 in einer durch die Punktlinie 33 in Fig. 1 verdeutlichter Radialebene 33 bezüglich des Turms 20 spreizbeweglich. Es wäre aber auch denkbar, die Schwenkbewegung des Spreizhebels 41.1 bzw. des Spreizhebel-Paares 41.1, 41.2 in einer zur Turmachse 49 achsparallelen Ebene oder in einer Neigungsebene zwischen der Axialebene und der Radialebene anzuordnen. Es versteht sich, dass dann die beschriebenen seitlichen Sperrausnehmungen 34 im Träger 30 entsprechend positioniert sein müssen, um die Herausziehbewegung 22 der Einsteck-Baueinheit zu verhindern. Es würden anstelle einer solchen Sperrausnehmung dann auch nur eine Sperrschulter genügen, welche der Spreizhebel in der Sperrstellung hintergreift.

In einer weiteren Variante wäre es auch denkbar, die Spreizhebel 41.1, 41.2 nicht zum Bestandteil des Turm 20 zu machen, sondern sie baueinheitlich mit dem Träger 30 zu verbinden. Dann wären natürlich die entsprechenden Sperrausnehmungen 34 baueinheitlich mit dem Turm 20 verbunden.

### Bezugszeichenliste :

- 10: Tür (Fig. 1)
- 11: Türaußenseite (Fig. 1)
- 12: Türinneres (Fig. 1)
- 13: Handhabe an 10 (Fig. 1)
- 14: Pfeil der Betätigung von 13 (Fig. 1)
- 15: Ausleger an 13 (Fig. 1)
- 16: Türaußenverkleidung (Fig. 1)
- 17: Türfalz (Fig. 1)
- 18: Loch in 17 (Fig. 1)

- 20: Turm
- 21: Pfeil der Einsteckbewegung von 20 (Fig. 1)
- 22: Pfeil der Herausziehbewegung von 20 (Fig. 1)
- 23: Abdeckkappe von 20 (Fig. 1)
- 24: Aussparung für 41.1, 41.2 in 20
- 25: Schließzylinder in 20 (Fig. 2)
- 26: Zylinderkern von 25 (Fig. 2)
- 27: Zylindergehäuse von 25 (Fig. 2)
- 28: Schlüsselkanal in 26 (Fig. 2)
- 29: Ausgangswelle von 25 (Fig. 1)
- 30: Träger
- 31: Öffnung für 15
- 32: profilierte Öffnung für 20
- 33: Radialebene von 40.1, 40.2 (Fig. 1)
- 34: Sperrschulter für 44, Sperrausnehmung in 30 (Fig. 3)

- 40: Verriegelungseinrichtung an 20
- 40.1: Freigabestellung von 40 (Fig. 1, 2)
- 40.2: Sperrstellung von 40 (Fig. 3)
- 41.1: erster Spreizhebel von 40
- 41.2: zweiter Spreizhebel von 40
- 42.1: Lagerstelle an 20 für 41.1
- 42.2: Lagerstelle an 20 für 41.2
- 43: auf 41.1, 42.2 wirkende Rückstellkraft (Fig. 3)
- 44: Sperrende von 41.1, 41.2 (Fig. 3)
- 45: Stellende von 41.1, 41.2 (Fig. 3)
- 46: erster Arm von 41.1 (Fig. 3)
- 47: zweiter Arm von 41.1 (Fig. 3)
- 48: Winkel zwischen 46, 47
- 49: Turmachse (Fig. 1)
- 50: Betätiger für 40
- 50.1: unwirksame Position von 50 (Fig. 1, 2)
- 50.2: wirksame Position von 50 (Fig. 3)
- 51: Betätigungsschraube von 50
- 52: Mutter für 50
- 53: erstes Stirnende von 51, Handhabungsende (Fig. 2)
- 54: zweites Stirnende von 51, Arbeitsende (Fig. 2)
- 55: Drehmitnahmen bei 53 (Fig. 1)

## Patentansprüche

1. Betätigungsvorrichtung für Türen (10) oder Klappen an Fahrzeugen,
mit einem im Türinneren (12) befestigten Träger (30), der eine Öffnung zum Einstecken (21) eines Turms (20) aufweist,
wobei der Turm (20) fallweise einen Schließzylinder (25) beinhaltet, der auf ein im Türinneren (12) befindliches Schloss einwirkt,
mit einer Verriegelungseinrichtung (40), die den eingesteckten Turm (20) im Träger (30) verriegelt und mittels eines Betätigers (50), der nur für eine befugte Person zugänglich ist, die Verriegelungseinrichtung (40) zwischen zwei Endstellungen (40.1, 40.2) verstellt,
nämlich einer Freigabestellung (40.1), wo ein Einstecken (21) und Herausziehen (22) des Turms (20) aus dem Träger (30) möglich sind, und einer Sperrstellung (40.2), wo der eingesteckte Turm (20) im Träger (30) fixiert ist,
**dadurch gekennzeichnet,**
**dass** die Verriegelungseinrichtung (40) aus mindestens einem Spreizhebel (41.1, 41.2) besteht, der Bestandteil des Turms (20) ist und mit diesem eine gemeinsam zu handhabende Einsteck-Baueinheit gegenüber dem Träger (30) bildet,
**dass** der Spreizhebel (40.1, 40.2) ein Stellende (45) und ein Sperrende (44) aufweist und der Betätiger (50) auf das Stellende (45) des Spreizhebels (41.1, 41.2) einwirkt,
**dass** dem Sperrende (44) des Spreizhebels (41.1, 41.2) eine Sperrschulter (34) im Träger (20) zugeordnet ist, die das Sperrende (44) in Sperrstellung (40.2) des Spreizhebels (41.1, 41.2) hintergreift, aber in der Freigabestellung (40.1) freigibt.

2. Vorrichtung nach Anspruch 1, **dadurch gekennzeichnet, dass** am Turm (20) zwei Spreizhebel (41.1, 41.2) angeordnet sind,
deren beide Betätigungsenden (45) von dem gleichen Betätiger (50) im gleichen Richtungssinn betätigt werden, nämlich im Sinne einer Freigabestellung (40.1) oder einer Sperrstellung (40.2) ihrer beiden Spreizhebel (41.1, 41.2).

3. Vorrichtung nach Anspruch 2, **dadurch gekennzeichnet, dass** die beiden Spreizhebel (41.1, 41.2) vom Betätiger (50) zueinander gegensinnig bewegt werden.

4. Vorrichtung nach einem der Ansprüche 1 bis 3, **dadurch gekennzeichnet, dass** der bzw. die Spreizhebel (41.1, 41.2) in einer Radialebene (33) zur Achse (49) des Turms (20) spreizbeweglich angeordnet sind.

5. Vorrichtung nach einem der Ansprüche 1 bis 3, **dadurch gekennzeichnet, dass** der bzw. die Spreizhebel in einer zur Achse (49) des Turms (20) parallelen Axialebene spreizbeweglich angeordnet sind.

6. Vorrichtung nach einem der Ansprüche 1 bis 5, **dadurch gekennzeichnet, dass** der Betätiger (50) für den bzw. für die Spreizhebel (41.1, 41.2) Bestandteil des Trägers (30) ist.

7. Vorrichtung nach einem der Ansprüche 1 bis 5, **dadurch gekennzeichnet, dass** der Betätiger für den bzw. für die Spreizhebel (41.1, 41.2) Bestandteil des Turms (20) ist und eine Einsteck-Bsueinheit aus Turm (20), Spreizhebeln (41.1, 41.2) und Betätiger ist.

8. Vorrichtung nach einem der Ansprüche 1 bis 7, **dadurch gekennzeichnet, dass** der Betätiger (50) aus einer Schraube (51) besteht, die in einem Muttergewinde (52) verschraubbar aufgenommen ist,
dass das eine Stirnende (54) der Betätigungsschraube (51) unmittelbar oder mittelbar auf den bzw. die Spreizhebel (41.1, 41.2) einwirkt
und dass das andere Stirnende (53) der Betätigungsschraube (51) eine Angriffsstelle (55) für ein Drehwerkzeug aufweist.

9. Vorrichtung nach einem der Ansprüche 1 bis 8, **dadurch gekennzeichnet, dass** der Turm (20) wenigstens eine Aussparung (24) besitzt, in welche wenigstens das Sperrende (44) des Spreizhebels bzw. die Sperrenden der Spreizhebel (41.1, 41.2) in der Freigabestellung (40.1) des Betätigers (50) versenkbar sind.

10. Vorrichtung nach einem der Ansprüche 1 bis 9, **dadurch gekennzeichnet, dass** der Träger (30) Ausnehmungen (34) besitzt, in welche das Sperrende (44) des Sperrhebels bzw. die Sperrenden (44) der Sperrhebel (41.1, 41.2) in der Sperrstellung (40.2) eingreifen.

11. Vorrichtung nach einem der Ansprüche 1 bis 10, **dadurch gekennzeichnet, dass** der Spreizhebel (41.1, 41.2) als zweiarmiger (46, 47) Hebel ausgebildet ist, dessen einer Arm (46) das Sperrende (44) und dessen anderer Arm (47) das Stellende (45) erzeugen.

12. Vorrichtung nach Anspruch 11, **dadurch gekennzeichnet, dass** der Spreizhebel (41.1, 41.2) zueinander abgewinkelt (48) verlaufende Arme (46, 47) besitzt, zwischen denen die Lagerstelle (42.1, 42.2) des Spreizhebels (41.1, 41.2) angeordnet ist.

## Claims

1. Actuating device for doors (10) or flaps on vehicles, comprising a carrier (30) which is fastened in the door interior (12) and has an opening for the insertion (21) of a tower (20), the tower (20) optionally containing a closing cylinder (25) which acts on a lock located in the door interior (12), comprising a locking device (40) which locks the inserted tower (20) in the carrier (30) and, by means of an actuator (50) only accessible to an authorised person, adjusts the locking device (40) between two end positions (40.1, 40.2), namely a release position (40.1), in which insertion (21) and removal (22) of the tower (20) from the carrier (30) are possible, and a locking position (40.2), in which the inserted tower (20) is fixed in the carrier (30), **characterised in that** the locking device (40) consists of at least one expanding lever (41.1, 41.2) which is part of the tower (20) and forms therewith an insertion unit, for common operation, with respect to the carrier (30), **in that** the expanding lever (40.1, 40.2) has an adjustment end (45) and a locking end (44) and the actuator (50) acts on the adjustment end (45) of the expanding lever (41.1, 41.2), and **in that** a locking shoulder (34) in the carrier (20) is associated with the locking end (44) of the expanding lever (41.1, 41.2), which shoulder engages behind the locking end (44) in the locking position (40.2) of the expanding lever (41.1, 41.2) but releases it in the release position (40.1).

2. Device according to claim 1, **characterised in that** two expanding levers (41.1, 41.2), both actuating ends (45) of which are actuated by the same actuator (50) in the same direction, namely toward a release position (40.1) or a locking position (40.2) of their two expanding levers (41.1, 41.2), are arranged on the tower (20).

3. Device according to claim 2, **characterised in that** the two expanding levers (41.1, 41.2) are moved in mutually opposing directions by the actuator (50).

4. Device according to any one of claims 1 to 3, **characterised in that** the expanding lever or levers (41.1, 41.2) are arranged for expanding movement in a radial plane (33) with respect to the axis (49) of the tower (20).

5. Device according to any one of claims 1 to 3, **characterised in that** the expanding lever or levers are arranged for expanding movement in an axial plane parallel to the axis (49) of the tower (20).

6. Device according to any one of claims 1 to 5, **characterised in that** the actuator (50) for the expanding lever or levers (41.1, 41.2) is part of the carrier (30).

7. Device according to any one of claims 1 to 5, **characterised in that** the actuator for the expanding lever or levers (41.1, 41.2) is part of the tower (20) and is an insertion unit consisting of the tower (20), expanding levers (41.1, 41.2) and actuator.

8. Device according to any one of claims 1 to 7, **characterised in that** the actuator (50) consists of a screw (51), which is received such that it may be screwed in an internal thread (52), **in that** the one end face (54) of the actuating screw (51) acts directly or indirectly on the expanding lever or levers (41.1, 41.2) and **in that** the other end face (53) of the actuating screw (51) has a point of application (55) for a turning tool.

9. Device according to any one of claims 1 to 8, **characterised in that** the tower (20) has at least one recess (24) into which at least the locking end (44) of the expanding lever or the locking ends of the expanding levers (41.1, 41.2) may be sunk in the release position (40.1) of the actuator (50).

10. Device according to any one of claims 1 to 9, **characterised in that** the carrier (30) has recesses (34) with which the locking end (44) of the locking lever or the locking ends (44) of the locking levers (41.1, 41.2) engage in the locking position (40.2).

11. Device according to any one of claims 1 to 10, **characterised in that** the expanding lever (41.1, 41.2) is configured as a two-armed (46, 47) lever, of which one arm (46) generates the locking end (44) and of which the other arm (47) generates the adjustment end (45).

12. Device according to claim 11, **characterised in that** the expanding lever (41.1, 41.2) has arms (46, 47) extending at an angle to one another (48), between which is located the bearing point (42.1, 42.2) of the expanding lever (41.1, 41.2).

## Revendications

1. Dispositif d'actionnement pour des portières (10) ou trappes sur des véhicules,
avec un support (30) fixé à l'intérieur de la portière (12), présentant une ouverture pour l'enfichage (21) d'une tour (20),
la tour (20) contenant éventuellement un cylindre de fermeture (25) agissant sur une serrure se trouvant à l'intérieur de portières (12),
avec un dispositif de verrouillage (40), qui verrouille la tour (20) enfichée dans le support (30) et au moyen d'un actionneur (50), qui n'est accessible que pour une personne autorisée, manoeuvre le dispositif de verrouillage (40) entre deux positions finales (40.1, 40.2),
précisément une position de libération (40.1), à laquelle un enfichage (21) et une extraction (22) de la tour (20) hors du support (30) sont possibles, et une position de blocage (40.2) à laquelle la tour (20) enfichée est fixée dans le support (30),
**caractérisé en ce que**
le dispositif de verrouillage (40) est formé d'au moins un levier d'écartement (41.1, 41.2), faisant partie de la tour (20) et formant avec celle-ci un ensemble de construction à enfichage, à manipuler conjointement, par rapport au support (30),
**en ce que** le levier d'écartement (40.1, 40.2) présente une extrémité de réglage (45) et une extrémité de blocage (44), et l'actionneur (50) agit sur l'extrémité de réglage (45) du levier d'écartement (41.1, 41.2),
**en ce que**, à l'extrémité de blocage (44) du levier d'écartement (41.1, 41.2), est associé un épaulement de blocage (34) dans le support (20), qui saisit l'extrémité de blocage (44) lorsque le levier d'écartement (41.1, 41.2) est en position de blocage (40.2), mais le libère lorsqu'il est en position de libération (40.1).

2. Dispositif selon la revendication 1, **caractérisé en ce que**, sur la tour (20) sont disposés deux leviers d'écartement (41.1, 41.2),
dont les deux extrémités d'actionnement (45) sont actionnées par le même actionneur (50) dans le même sens directionnel, précisément dans le sens d'une position de libération (40.1) ou d'une position de blocage (40.2) de ses deux leviers d'écartement (41.1, 41.2).

3. Dispositif selon la revendication 2, **caractérisé en ce que** deux leviers d'écartement (41.1, 41.2) sont déplacés par l'actionneur (50) en sens inverse par rapport à l'autre.

4. Dispositif selon l'une des revendications 1 à 3, **caractérisé en ce que** le ou les leviers d'écartement (41.1, 41.2) sont disposés avec une mobilité en écartement dans un plan radial (33) par rapport à l'axe (49) de la tour (20).

5. Dispositif selon l'une des revendications 1 à 3, **caractérisé en ce que** le ou les leviers d'écartement sont disposés avec une mobilité d'écartement dans un plan axial parallèle à l'axe (49) de la tour (20).

6. Dispositif selon l'une des revendications 1 à 5, **caractérisé en ce que** l'actionneur (50), pour le ou les leviers d'écartement (41.1, 41.2), fait partie du support (30).

7. Dispositif selon l'une des revendications 1 à 5, **caractérisé en ce que** l'actionneur pour le ou les leviers d'écartement (41.1, 41.2) fait partie de la tour (20) et est un ensemble de construction à enfichage, formé de la tour (20), des leviers d'écartement (41.1, 41.2) et de l'actionneur.

8. Dispositif selon l'une des revendications 1 à 7, **caractérisé en ce que** l'actionneur (50) est formé d'un vis (51) logée de façon vissable dans un filetage d'écrou (52),
**en ce qu'**une extrémité frontale (54) de la vis d'actionnement (51) agit, directement ou indirectement, sur le ou les leviers d'écartement (41.1, 41.2),
**en ce que** l'autre extrémité frontale (53) de la vis d'actionnement (51) présente un point d'action (55) pour un outil tournant.

9. Dispositif selon l'une des revendications 1 à 8, **caractérisé en ce que** la tour (20) comprend au moins un évidement (24), dans lequel au moins l'extrémité de blocage (44) du levier d'écartement, ou les extrémités de blocage des leviers d'écartement (41.1, 41.2), sont susceptibles d'être noyées lorsque l'actionneur (50) est à la position de libération (40.1).

10. Dispositif selon l'une des revendications 1 à 9, **caractérisé en ce que** le support (30) comprend des évidements (34), dans lesquels l'extrémité de blocage (44) du levier de blocage ou les extrémités de blocage (44) des leviers de blocage (41.1, 41.2) s'engagent, à la position de blocage (40.2).

11. Dispositif selon l'une des revendications 1 à 10, **caractérisé en ce que** le levier d'écartement (41.1, 41.2) est réalisé sous la forme de levier à deux bras (46, 47), dont un bras (46) forme l'extrémité de blocage (44) et dont l'autre bras (47) forme l'extrémité de réglage (45).

12. Dispositif selon la revendication 11, **caractérisé en ce que** le levier d'écartement (41.1, 41.2) comprend des bras (46, 47) s'étendant sous un certain angle (48) l'un par rapport à l'autre, bras entre lesquels le point de tourillonnement (42.1, 42.2) du levier d'écartement (41.1, 41.2) est disposé.
